# EUROPÄISCHE PATENTSCHRIFT

(11) **EP 1 907 612 B1**
(45) Veröffentlichungstag und Bekanntmachung des Hinweises auf die Patenterteilung: **25.01.2012**
(21) Anmeldenummer: 06723770.1
(22) Anmeldetag: 28.03.2006
(51) Int. Cl.: D01H 4/48

(54) **ANSPINNVERFAHREN AN EINER LUFTSPINNMASCHINE SOWIE SPINNVORRICHTUNG UND LUFTSPINNMASCHINE**
JOINING METHOD ON A JET SPINNER MACHINE SPINNING DEVICE AND JET SPINNING MACHINE
PROCEDE POUR AMORCER LE FILAGE SUR UNE MACHINE A FILER A JET D'AIR ET DISPOSITIF DE FILAGE ET MACHINE A FILER A JET D'AIR

(30) Priorität: 13.05.2005 DE 102005022187
(43) Veröffentlichungstag der Anmeldung: 09.04.2008
(73) Patentinhaber: Oerlikon Textile GmbH & Co. KG, 42897 Remscheid (DE)
(72) Erfinder: WEIDE, Thomas, 41189 Mönchengladbach (DE); FEUERLOHN, Helmut, 41179 Mönchengladbach (DE)
(74) Vertreter: Hamann, Arndt
(86) Internationale Anmeldenummer: PCT/EP2006/002795
(87) Internationale Veröffentlichungsnummer: WO 2006/122605

(56) Entgegenhaltungen:
- EP-A- 1 072 702
- DE-A1- 3 611 050
- DE-A1- 19 501 545

## Beschreibung

Die Erfindung betrifft ein Anspinnverfahren an einer Luftspinnmaschine nach dem Oberbegriff des Anspruchs 1 sowie eine Spinnvorrichtung und eine Luftspinnmaschine zur Durchführung des Anspinnverfahrens.

Luftspinnmaschinen umfassen üblicherweise Spinnvorrichtungen, denen von einem Streckwerk ein zu einem Faserbündel verstrecktes Faserband zugeführt wird. Das Faserband durchläuft eine Spinndüse, in der es mit Wirbelluftströmen beaufschlagt und dadurch mit einem Echtdraht beziehungsweise einem Echtdrall versehen wird. Stromabwärts von der Spinndüse ist ein hohler Spinnkonus positioniert, durch den das Faserband als Faden aus einer Auslassöffnung abgezogen und anschließend auf einer Auflaufspule als Oberfaden aufgewickelt wird.

Die DE 3611050 A1 beschreibt ein Spinnaggregat, das zum Erzeugen von als Vorlagespulen für ein Zwirnen dienenden Spulen bestimmt ist. Auf die Vorlagespulen werden im wesentlichen ungedrehte Fadenkomponenten aufgewickelt. Zum Anspinnen werden zwei Hilfsfäden jeweils von einer Hilfsspule abgezogen. Die Enden der Hilfsfäden werden mit Hilfe von Fadenklemmen einer Absaugung übergeben und anschließend von den Fadenklemmen in eine als Walzenpaar ausgebildete Abzugseinrichtung, dann in die Falschdralleinrichtung und schließlich von der Seite her in das Ausgangswalzenpaar eines Streckwerks eingelegt. Die aktivierte Falschdralleinrichtung beaufschlagt die Hilfsfäden mit einem Falschdrall. Die Hilfsfäden transportieren den Falschdrall entgegen der Fadenlaufrichtung bis zu den Ausgangswalzen des Streckwerks. Zum Anspinnen wird vom Streckwerk jeweils ein Faserstrang auf die laufenden Hilfsfäden gespeist. Den Hilfsfäden und dem ihnen jeweils zugeführte Faserstrang wird nun gemeinsam von der Falschdralleinrichtung von den Ausgangswalzen des Streckwerks bis zur Falschdralleinrichtung ein Falschdrall erteilt. Das Spinnaggregat der DE 3611050 A1 ist nicht dazu geeignet, einen gesponnenen Faden mit Echtdrall zu erzeugen. Ein Einlegen der Hilfsfäden gemäß der Offenbarung der DE 3611050 A1 von der Seite her ist beim Einsatz von Luftspinnvorrichtungen, die mit Drallstaueinrichtung und hohlem Spinnkonus arbeiten, nicht möglich.

In der EP 1 072 702 A2 ist als Stand der Technik eine Luftspinnmaschine beschrieben, bei der beim Start oder bei Fadenbruch das Ende des Oberfadens mittels eines Transferarms in die Nähe der Auslassöffnung des als Spindel bezeichneten Spinnkonus transportiert wird. Von dort läuft der Oberfaden von der der Fadenzulieferseite aus entgegengesetzten Richtung durch den Spinnkonus und die Spinndüse und wird in ein Saugelement gesaugt. Das Faserbündel auf der Zulieferseite, das aus dem Streckwerk austritt, wird ebenfalls in das Saugelement gesaugt und mit dem Oberfaden verschlungen. Die beiden verschlungenen Fäden werden anschließend zum Verbinden in die Spinndüse gesaugt. Bei diesem Verfahren muss der Oberfaden von der Spinnvorrichtung zum Saugelement in der gegenüber dem Spinnbetrieb entgegengesetzten Richtung vorgeschoben werden. Während dieser Vorbereitungsphase zur Fadenverbindung treten häufig Fehler auf, die die Bildung einer Fadenverbindung stören oder sogar verhindern. Ein weiterer Nachteil besteht darin, dass der Fadenabschnitt, der die Verbindung zwischen Oberfaden und Faserbündel enthält, deutlich erkennbar dicker ist als der übrige Faden. Eine derartige Dickstelle fällt im Endprodukt, zum Beispiel einem Gewebe, störend auf und stellt einen Qualitätsmangel dar. Neben dem Nachteil, dass der Fadenverbindungsvorgang häufig erfolglos ist, ist die Länge des Fadenabschnitts, der den Anspinner bildet, kaum steuerbar. Annähernd gleiche Längen des Anspinners sind nicht gewährleistet.

Um diese Probleme zu überwinden, schlägt die EP 1 072 702 A2 eine Spinnvorrichtung für ein alternatives Anspinnverfahren vor. Diese Spinnvorrichtung hat einen Spinnkonus mit Anspinndüsen nahe der Spitze und mit einem axial verlaufenden Spinnfadenkanal, durch den der Spinnfaden abgezogen wird. Der Spinnfadenkanal erweitert sich zu seiner Fadenaustrittsseite hin stufenförmig. Diese Anspinndüsen dienen der Erzeugung von Wirbelluftströmen im Spinnkonus mittels zugeführter Druckluft, durch die ein Unterdruck an der Spitze des Spinnkonus erzeugt wird. Werden sowohl die üblichen Spinndüsen als auch die stromab der Spinndüsen im Spinnkonus angeordneten Anspinndüsen mit Druckluft beaufschlagt, wird zunächst das von einem Streckwerk gelieferte Faserbündel mit einer Rotationsströmung beaufschlagt und zur Einmündung des Spinnfadenkanals an der Spitze des Spinnkonus gefördert. Durch den dort von den aktivierten Anspinndüsen erzeugten Unterdruck wird das Faserbündel in den Spinnfadenkanal eingesaugt, beim Passieren der Anspinndüsen mit einer gegenüber den Spinndüsen entgegengesetzt umlaufenden Rotationsströmung beaufschlagt und von der ausströmenden Druckluft zum Fadenaustrittsende des Spinnkonus transportiert. Die Anspinndüsen erteilen dem Faserbündel kurzzeitig während des Anspinnens einen Falschdraht. Nachdem der Faden die stromab des Spinnkonus angeordneten Abzugswalzen erreicht hat und dort geklemmt wird, werden die Anspinndüsen deaktiviert, und daraufhin wird ein normaler Faden mit Echtdraht gesponnen. Der Fadenanteil, der mit Falschdraht gesponnen worden ist, wird abgeschnitten und das Ende des neu gesponnenen Garns mit dem von der Auflaufspule abgezogenen Ende des Oberfadens durch eine Spleißeinrichtung verbunden.

Damit beim Anspinnvorgang die Spitze des Faserbündels in den Spinnkonus gesaugt werden kann, muss der Bohrungsdurchmesser der Einmündung des Spinnfadenkanals eine Mindestgröße haben, die beispielsweise bei 1 mm Durchmesser liegt. Die Beschränkung des Bohrungsdurchmessers führt entscheidend zu Beschränkungen bei der Beeinflussung des Garncharakters.

Es ist Aufgabe der Erfindung, die vorgenannten Nachteile zu beseitigen.

Diese Aufgabe wird durch das Verfahren nach Anspruch 1 sowie durch eine Spinnvorrichtung nach Anspruch 10 und eine Luftspinnmaschine nach Anspruch 13 gelöst.

Die Erfindung erlaubt ein einfaches Einfädeln eines Anspinnfadens und mindert die Anzahl von fehlgeschlagenen Anspinnversuchen. Der Garncharakter kann besser beeinflusst werden. Wird eine Spleißverbindung gewählt, bleibt im fertigen Garn lediglich eine praktisch garngleiche Spleißverbindung übrig, die zu keiner Qualitätsminderung des Fertigproduktes führt.

Unterscheidet sich der Hilfsfaden in seinen Eigenschaften vom übrigen Faden, kann der Hilfsfaden so ausgewählt werden, dass mit ihm ein besseres Einfädeln erreicht wird. Besonders geeignet ist ein Hilfsfaden, der steifer und/oder glatter ist als der übrige Faden. Es kann auch vorteilhaft sein, wenn der Hilfsfaden fester oder feiner ist als der übrige Faden.

Verglichen mit dem Verfahren, das Ende eines Oberfadens entgegen der beim Spinnbetrieb normalen Fadenlaufrichtung in die Spinnvorrichtung einzuführen, bevor angesponnen wird, ermöglicht der Einsatz eines Hilfsfadens eine deutliche Verbesserung beim Einfädeln. Insbesondere ist dann eine Verbesserung festzustellen, wenn, anstatt lediglich ein Faserbündel, in der beim Spinnbetrieb normalen Fadenlaufrichtung in die Spinnvorrichtung einzuführen, bevor angesponnen wird, ein Hilfsfaden eingesetzt wird.

Um das Auftreten von Fehlern beim Anspinnen zu minimieren, erfolgt das Einführen des Hilfsfadens in die Spinnvorrichtung in zwei Stufen. Dabei wird in einer ersten Stufe das Einführen des Hilfsfadens in den Faserbandkanal vor der Spinndüseneinrichtung mittels der Injektorströmung vorgenommen und in einer zweiten Stufe das Einführen des Hilfsfadens in den Spinnkonus mittels Beaufschlagen des Spinnkonus mit Unterdruck vorgenommen. Vorübergehend werden für das Einführen des Hilfsfadens die Spinndüseneinrichtung und der Spinnkonus so weit voneinander beabstandet positioniert, dass der Hilfsfaden zwischen der Spinndüseneinrichtung und dem Spinnkonus manuell erfasst werden kann. Das erlaubt, ein Einfädeln auf einfache Weise im Wesentlichen manuell durchzuführen. Es ist aber auch möglich, die Handhabung, zumindest teilweise, zu automatisieren.

Wird während des Anspinnens eine Anspinngeschwindigkeit eingestellt, die geringer ist als die Geschwindigkeit beim normalen Spinnbetrieb, lässt sich die Gefahr, dass Störungen des Anspinnvorgangs auftreten, senken.

Ein Verspleißen der Fadenenden kann zweckmäßig vorbereitet werden, wenn die Spinnvorrichtung eine erste Klemmeinrichtung zur vorübergehenden Klemmung des Oberfadens und eine zweite Klemmeinrichtung zur vorübergehenden Klemmung des Hilfsfadens aufweist.

Vorzugsweise ist die zweite Klemmeinrichtung ein Transportmittel zum Fördern des Hilfsfadens und des dann folgenden neu gesponnenen Fadens. Bevorzugt weist die Spinnvorrichtung folgende Bauelemente auf:

Eine Speichereinrichtung zum Speichern des Hilfsfadens und des neu gesponnenen Fadens, eine Trenneinrichtung zum Abtrennen des Hilfsfadens vom Faden und eine Spleißeinrichtung zum Verbinden des neu gesponnenen Fadens mit dem Oberfaden.

Diese Bauelemente können ortsfest an der Spinnstelle der Luftspinnmaschine angeordnet sein. Alternativ können bei einer Vielzahl von Spinnstellen an der Luftspinnmaschine diese Bauelemente ausschließlich an mindestens einem entlang der Spinnvorrichtungen der Luftspinnmaschine verfahrbaren Bedienwagen angeordnet sein. Dadurch lässt sich der bauliche Aufwand an der Luftspinnmaschine verringern.

Vorteilhaft ist mindestens eine Klemmeinrichtung zur vorübergehenden Klemmung des Hilfsfadens am Bedienwagen angeordnet.

Die Erfindung wird anhand der Figuren näher erläutert.

Es zeigen:
- Fig. 1: eine vereinfachte Ansicht einer Luftspinnmaschine,
- Fig. 2: eine Spinnvorrichtung einer Luftspinnmaschine mit vorgeordnetem Streckwerk, teilweise im Schnitt und vereinfacht, in gegenüber Figur 1 vergrößerter Darstellung,
- Fig. 3: eine geteilte Spinnvorrichtung in Einfädelposition,
- Fig. 4: die Spinnvorrichtung der Figur 3 mit eingefädeltem Hilfsfaden,
- Fig. 5: eine Prinzipdarstellung einer Spinnstelle mit Bedienwagen in Seitenansicht, vor dem Spleißvorgang,
- Fig. 6: die Spinnstelle der Figur 5 nach dem Spleißvorgang,
- Fig. 7: die Spinnstelle der Figur 5 in normalem Spinnbetrieb,
- Fig. 8: eine Prinzipdarstellung einer Spinnstelle in Seitenansicht mit Spleißeinrichtung und Fadenspeicher in normalem Spinnbetrieb,
- Fig. 9: die Spinnstelle der Figur 8 vor dem Spleißvorgang während des Anspinnvorgangs,
- Fig.10: die Spinnstelle der Figur 8 während des Spleißvorgangs.

Die in Figur 1 dargestellte Luftspinnmaschine 1 weist eine Vielzahl von in Reihe nebeneinander angeordneten Spinnstellen 2 auf. Jede Spinnstelle 2 umfasst eine Faserbandquelle 3, die beispielsweise als Spinnkanne ausgebildet sein kann, ein Streckwerk 4, eine Spinnvorrichtung 5, ein Abzugswalzenpaar 6, einen Garnreiniger 7, eine Fadenverlegeeinrichtung 8 sowie eine als Kreuzspule 9 ausgebildete Auflaufspule. Ein Bedienwagen 10 ist entlang der Spinnstellen 2, auf Schienen 11, 12 geführt, verfahrbar. An einem Ende der Luftspinnmaschine ist eine Antriebseinheit 13 angeordnet.

Figur 2 zeigt ein Streckwerk mit nachfolgender Spinnvorrichtung 5 und dem Durchlauf der Fasern. Das von der Faserbandquelle 3 abgezogene Faserband 14 wird vom als Eingangswalzen angeordneten Ober- und Unterwalzenpaar 15, 15A eingezogen und mit den Ober- und Unterwalzenpaaren 16, 16A; 17, 17A; 18, 18A verstreckt. In einem ersten Bauteil der Spinnvorrichtung 5 ist eine pinzettenartige Drallstaueinrichtung 53 und eine Spinndüseneinrichtung 19 angeordnet. Die Düsen 20, 21 sind über die Leitung 22 mit einer Druckluftquelle 23 verbunden. Die aus den Düsen 20, 21 ausströmende Luft erzeugt eine Rotationsströmung, mit der das verstreckte Faserband 24 beaufschlagt wird. Das zweite Bauteil der Spinnvorrichtung 5 trägt einen hohlen Spinnkonus 25. Der im Zusammenwirken von Spinndüseneinrichtung 19 und Spinnkonus 25 gebildete Faden 26 wird durch den hohlen Spinnkonus 25 aus der Spinnvorrichtung 5 abgezogen. Die den Spinnkonus 25 umgebende Luftkammer 27 ist mittels der Leitung 28 mit einer Unterdruckquelle 29 verbunden.

Weitere Einzelheiten zum Spinnvorgang mittels derartiger Spinnvorrichtungen sind beispielsweise der DE 199 26 492 A1 entnehmbar.

Zum Anspinnen wird ein Hilfsfaden 30 eingesetzt. Dazu werden das erste und das zweite Bauteil der Spinnvorrichtung 5, die an einer nicht dargestellten Führung verschiebbar befestigt sind, so weit verschoben, dass ein manuell unterstütztes Einfädeln des Hilfsfadens 30 möglich ist. Wie in Figur 3 gezeigt, wird das freie Ende des Hilfsfadens 30 von der Hilfsfadenspule 31 abgezogen, durch eine Schneideinrichtung 37 geführt und in der Nähe der Einmündung 32 des Faserbandkanals 33 positioniert. Dann wird die Spinndüseneinrichtung 19 über die Leitung 22 kurzzeitig mit Druckluft aus der Druckluftquelle 23 beaufschlagt. Die aus den Düsen 20, 21 strömende Luft erzeugt im Faserbandkanal 33 einen Unterdruck, durch den das freie Ende des Hilfsfadens 30 in den Faserbandkanal 33 eingefädelt und in die Nähe der Einmündung 34 des Spinnkonus 25 weitertransportiert wird. Nun wird mittels einer mit der Unterdruckquelle 29 verbundenen flexiblen Leitung 35 Unterdruck an den Auslass 36 des Spinnkonus 25 gelegt und der Hilfsfaden 30 durch den Spinnkonus 25 hindurch, bis in die Leitung 35 gesaugt. Dieser Zustand ist in Figur 4 gezeigt. Anschließend werden das erste und das zweite Bauteil wieder in ihre in Figur 2 gezeigte Ausgangsstellung verschoben.

Das Positionieren des ersten und des zweiten Bauteils sowie des Hilfsfadens 30 erfolgt beim Ausführungsbeispiel manuell. Ein automatisches oder teilautomatisches Positionieren ist unter Verwendung entsprechender Bauelemente möglich.

Figur 5 zeigt eine erste Phase eines Anspinnvorgangs an einer Spinnstelle 2 unter Einsatz eines Bedienwagens 10. Der Bedienwagen 10 ist an der Spinnstelle 2 positioniert, an der angesponnen werden soll. Der Oberfaden 38 wird von der Kreuzspule 9 abgezogen, wobei der Oberfaden 38 durch die Fadenverlegeeinrichtung 8 und den Garnreiniger 7 verläuft und in die Spleißeinrichtung 39 eingelegt wird. Das freie Ende des Oberfadens 38 wird in einer ersten Klemmeinrichtung 40 geklemmt. Der Hilfsfaden 30 wird durch das Abzugswalzenpaar 6, 6A und weiter manuell durch das Förderwalzenpaar 41, 41A geführt und in die Spleißeinrichtung 39 eingelegt. Das Ende des Hilfsfadens 30 wird in einer zweiten Klemmeinrichtung 42 geklemmt.

Die zweite Klemmeinrichtung 42 wird nun gelöst, die Absaugung 43 mit Unterdruck beaufschlagt und die Förderwalzen 41, 41A in Rotation versetzt. Von dem aus Oberwalze 18 und Unterwalze 18A gebildeten Walzenpaar des Streckwerks 4 wird Faserband 24 zur Einmündung 32 des Faserbandkanals 33 gefördert und die Spinnvorrichtung 5 aktiviert. Die angesaugten Fasern des Faserbandes 24 werden in der Spinnvorrichtung 5 auf den laufenden Hilfsfaden 30 angebunden. Nach kurzer Zeit wird der Hilfsfaden 30 mittels der Schneideinrichtung 37 durchtrennt und der Faden 26 nun nur noch aus dem zugeführten Faserband 24 gebildet. Wenn der Hilfsfaden 30 inklusive des Abschnittes, auf dem die Fasern des Faserbandes 24 angebunden sind, von der Absaugung 43 aufgenommen worden ist, wird der Faden 26 in der Klemmeinrichtung 42 geklemmt. Der den Hilfsfaden 30 enthaltende Fadenabschnitt wird an der Klemmeinrichtung 42 abgetrennt und mittels der Absaugung 43 abgesaugt. Anschließend wird die Spleißeinrichtung 39 betätigt. Während des Spleißvorganges wird der von der Spinnvorrichtung 5 fortlaufend gesponnene Faden 26 vom Fadenspeicher 44 aufgenommen und gespeichert. Weitere Erläuterungen zu Spinneinrichtungen an Luftspinnmaschinen enthält beispielsweise die DE 38 24 850 A1.

Nachdem der Spleißvorgang beendet ist, wird die Friktionswalze 45 an die Kreuzspule 9 angelegt wie in Figur 6 gezeigt. Die Kreuzspule 9 wird mittels der angetriebenen Friktionswalze 45 in Rotation versetzt und wickelt den Oberfaden 38 auf. Der Oberfaden 38 wird so lange etwas schneller aufgewickelt, als er von der Spinnvorrichtung 5 geliefert wird, bis der Fadenspeicher 44 wieder geleert ist.

Nun wird der Faden 26 vom Bedienwagen 10 freigegeben, die Friktionswalze 45 von der Kreuzspule 9 weggeschwenkt und der normale Spinnbetrieb aufgenommen, wie in Figur 7 dargestellt. Der Bedienwagen 10 fährt zur nächsten Spinnstelle 2, von der er für einen Anspinnvorgang angefordert wird.

Figur 8 zeigt eine alternative Ausbildung der Spinnstelle 2 im Spinnbetrieb. Die dargestellte Spinnstelle 2 umfasst hier eine Faserbandquelle 3, ein Streckwerk 4, eine Spinnvorrichtung 5, ein Abzugswalzenpaar 6, 6A, einen Garnreiniger 7, eine Fadenverlegeeinrichtung 8 und eine Kreuzspule 9 als Auflaufspule. Die in Figur 8 dargestellte Spinnstelle 2 umfasst außerdem eine Hilfsfadenspule 31A, eine Schneideinrichtung 46, eine Spleißeinrichtung 47, eine erste Klemmeinrichtung 48 für den Oberfaden 38, eine der Spleißeinrichtung 47 zugeordnete Schneideinrichtung 49, ein schwenkbar gelagertes Absaugrohr 50 sowie einen Fadenspeicher 51. Zum Anspinnen nach einem Spulenwechsel oder einem Fadenbruch wird der Hilfsfaden 30 von der Hilfsfadenspule 31A abgezogen, durch die Schneideinrichtung 46 geführt und in die Spinnvorrichtung 5 nach dem bereits weiter oben anhand der Figuren 2 bis 4 beschriebenen Verfahren eingefädelt und anschließend manuell durch das Abzugswalzenpaar 6, 6A geführt.

Der Oberfaden 38 wird von der Kreuzspule 9 abgezogen, in die Klemmeinrichtung 48 eingelegt und dort geklemmt. Das Absaugrohr 50 wird von seiner Ausgangsposition in die gestrichelt dargestellte Position geschwenkt. Am freien Ende trägt das Absaugrohr 50 eine Klemmeinrichtung 52. An der Schwenkachse 53 des Absaugrohres 50 mündet eine nicht dargestellte Leitung, mit der das Absaugrohr 50 temporär mit der Unterdruckquelle 29 verbindbar ist. Das freie Ende des Hilfsfadens 30 wird durch Anlegen von Unterdruck in das Absaugrohr 50 eingesaugt und von der Klemmeinrichtung 52 geklemmt. Das Absaugrohr 50 schwenkt wieder in die Ausgangsposition zurück. Der Hilfsfaden 30 wird dabei in die Spleißeinrichtung 47 und in die Schneideinrichtung 49 eingelegt. Die Klemmeinrichtung 52 wird geöffnet, der Anspinnvorgang gestartet und die vom Streckwerk 4 zugespeisten Fasern des Faserbandes 24 auf den Hilfsfaden 30 angebunden. Diese Phase ist in Figur 9 dargestellt. Nach kurzer Zeit wird der Hilfsfaden 30 von der Schneideinrichtung 46 durchtrennt. Wenn das abgetrennte Ende des Hilfsfadens 30 die Klemmeinrichtung 52 passiert hat, wird die Klemmeinrichtung 52 aktiviert. Dazu kann eine Zeitspanne zwischen Durchtrennen des Hilfsfadens 30 und dem Aktivieren der Klemmeinrichtung 52 vorgegeben werden, die ausreichend groß ist, um den Fadenabschnitt mit dem Hilfsfaden 30 sicher in das Absaugrohr 50 komplett einzusaugen. Der den Hilfsfaden 30 enthaltende Fadenabschnitt wird mittels der Schneideinrichtung 49 abgetrennt und mittels des Absaugrohres 50 abgesaugt. Die Spleißeinrichtung 47 führt einen Spleißvorgang zum Verbinden von Oberfaden 38 und dem Faden 26 durch. Der Faden 26 enthält keinen Hilfsfaden 30 mehr. Der während des Spleißvorgangs gesponnene Faden 26 wird in den Fadenspeicher 51 eingesaugt, wie in Figur 10 gezeigt.

Nach Beendigung des Spleißvorgangs wird der Oberfaden 38 von der Spleißeinrichtung 47 freigegeben und die Kreuzspule 9 von einem nicht dargestellten Antrieb zum Aufwickeln des Oberfadens 38 in Pfeilrichtung in Rotation versetzt. Der Oberfaden 38 wird zunächst mit einer etwas höheren Fadengeschwindigkeit aufgewickelt, als der Faden 26 von der Spinnvorrichtung 5 geliefert wird, bis der Fadenspeicher 51 wieder geleert ist. Nun wird der normale Spinnbetrieb aufgenommen, wie er in Figur 8 dargestellt ist.

## Patentansprüche

1. Anspinnverfahren an einer Spinnvorrichtung einer Luftspinnmaschine (1),
- wobei der Spinnvorrichtung (5) von einem Streckwerk (4) ein auf Garnstärke verstrecktes Faserband (14) zugeführt wird, zwischen einer eingangsseitigen mechanischen Drallstaueinrichtung (5,3) und einem Spinnkonus (25) von einer Spinndüseneinrichtung eine Rotationsströmung erzeugt wird, die freie Faserenden bildende Fasern erfasst und unter Erzeugung von Echtdraht um nicht an der Rotation teilnehmende, bereits eingebundene Fasern windet, der so aus dem Faserband (14) gebildete Faden (26) durch den hohlen Spinnkonus (25) abgezogen wird, **dadurch gekennzeichnet, dass** zum Anspinnen ein Hilfsfaden (30) verwendet wird, der mit seinem freien Ende zunächst in die Spinnvorrichtung (5) eingefädelt und durch den Spinnkonus (25) gezogen wird,
- wobei danach auf den durchgehenden, nicht an der Torsion teilnehmenden Hilfsfaden (30) angesponnen wird, indem die Fasern des Faserbandes (14) auf den Hilfsfaden (30) aufgespeist und um diesen gewunden werden, und
- wobei der dem Abzug unterliegende Hilfsfaden (30) abgeführt wird und nach dem Passieren des Hilfsfadenendes der neu gesponnene, hilfsfadenfreie Faden (26) getrennt und mit dem Ende des Oberfadens (38) durch einen Knoten oder einen Spleiß verbunden wird.

2. Anspinnverfahren nach Anspruch 1, **dadurch gekennzeichnet, dass** der Hilfsfaden (30) sich in seinen Eigenschaften vom übrigen Faden (26) unterscheidet.

3. Anspinnverfahren nach Anspruch 2, **dadurch gekennzeichnet, dass** der Hilfsfaden (30) steifer ist als der übrige Faden (26).

4. Anspinnverfahren nach Anspruch 2 oder 3, **dadurch gekennzeichnet, dass** der Hilfsfaden (30) glatter ist als der übrige Faden (26).

5. Anspinnverfahren nach einem der Ansprüche 1 bis 4, **dadurch gekennzeichnet, dass** der Hilfsfaden (30) entgegen der beim Spinnbetrieb normalen Fadenlaufrichtung in die Spinnvorrichtung (5) eingeführt wird, bevor angesponnen wird.

6. Anspinnverfahren nach einem der Ansprüche 1 bis 4, **dadurch gekennzeichnet, dass** der Hilfsfaden (30) in der beim Spinnbetrieb normalen Fadenlaufrichtung in die Spinnvorrichtung (5) eingeführt wird, bevor angesponnen wird.

7. Anspinnverfahren nach Anspruch 6, **dadurch gekennzeichnet, dass** das Einführen des Hilfsfadens (30) in die Spinnvorrichtung (5) in zwei Stufen erfolgt.

8. Anspinnverfahren nach Anspruch 7, **dadurch gekennzeichnet, dass** in einer ersten Stufe das Einführen des Hilfsfadens (30) in den Faserbandkanal (33) vor der Spinndüseneinrichtung (19) mittels der Injektorströmung vorgenommen wird, und in einer zweiten Stufe das Einführen des Hilfsfadens (30) in den Spinnkonus (25) mittels Beaufschlagen des Spinnkonus (25) mit Unterdruck vorgenommen wird und dass vorübergehend für das Einführen des Hilfsfadens (30) die Spinndüseneinrichtung (19) und der Spinnkonus (25) so weit voneinander beabstandet positioniert werden, dass der Hilfsfaden (30) zwischen der Spinndüseneinrichtung (19) und dem Spinnkonus (25) manuell erfasst werden kann.

9. Anspinnverfahren nach einem Ansprüche 1 bis 8, **dadurch gekennzeichnet, dass** während des Anspinnens eine Anspinngeschwindigkeit eingestellt wird, die geringer ist als die Geschwindigkeit beim normalen Spinnbetrieb.

10. Spinnvorrichtung an einer Luftspinnmaschine zur Durchführung des Anspinnverfahrens nach Anspruch 1, die eine Spinndüseneinrichtung (19) zur Erzeugung einer Injektorströmung und einen Spinnkonus (25) zur Fadenbildung umfasst,
**dadurch gekennzeichnet,**
**dass** der Spinnvorrichtung (5) eine erste Klemmeinrichtung (40, 48) zur vorübergehenden Klemmung des Oberfadens und eine zweite Klemmeinrichtung (42, 52) zur vorübergehenden Klemmung des Hilfsfadens (30) zugeordnet sind.

11. Spinnvorrichtung nach Anspruch 10, **dadurch gekennzeichnet, dass** die zweite Klemmeinrichtung (52) als Transportmittel zum Fördern des Hilfsfadens (30) und des dann folgenden neu gesponnenen Fadens (26) ausgebildet ist.

12. Spinnvorrichtung nach Anspruch 10 oder 11, **dadurch gekennzeichnet, dass** der Spinnvorrichtung (5) mindestens eine Speichereinrichtung zum Speichern des Hilfsfadens (30) und des neu gesponnenen Fadens (26), eine Trenneinrichtung zum Abtrennen des Hilfsfadens (30) vom Faden (26) und eine Spleißeinrichtung (47) zum Verbinden des neu gesponnenen Fadens (26) mit dem Oberfaden (38) zugeordnet ist.

13. Luftspinnmaschine mit in Reihe nebeneinander angeordneten Spinnstellen zur Durchführung des Anspinnverfahrens nach Anspruch 1,
**dadurch gekennzeichnet,**
**dass** eine Speichereinrichtung zum Speichern des Hilfsfadens (30) und des neu gesponnenen Fadens (26), eine Trenneinrichtung zum Abtrennen des Hilfsfadens (30) vom Faden (26) und eine Spleißeinrichtung (39) zum Verbinden des neu gesponnenen Fadens (26) mit dem Oberfaden (38) nur an mindestens einem entlang der Spinnstellen (2) verfahrbaren Bedienwagen (10) angeordnet ist.

14. Luftspinnmaschine nach Anspruch 13, **dadurch gekennzeichnet, dass** mindestens eine Klemmeinrichtung (42) zur vorübergehenden Klemmung des Hilfsfadens (30) am Bedienwagen (10) angeordnet ist.

## Claims

1. Piecing method on a spinning device of a jet spinning machine (1),
- wherein a sliver (14) drawn to yarn thickness is supplied by a drawing frame (4) to the spinning device (5), between an input-side mechanical twist retaining mechanism (53) and a spinning cone (25), a rotational flow is produced by a spinning nozzle device, which collects fibres forming free fibre ends and winds them producing a true twist around fibres which do not take part in the rotation and are already incorporated, and the thread (26) thus formed from the sliver (14) is drawn through the hollow spinning cone (25),
**characterised in that** for piecing, an auxiliary thread (30) is used, which is firstly threaded by its free end into the spinning device (5) and drawn through the spinning cone (25),
- wherein piecing then takes place on the continuous auxiliary thread (30) not taking part in the torsion, **in that** the fibres of the fibre band (14) are fed onto the auxiliary thread (30) and wound around it, and
- wherein the auxiliary thread (30) being subjected to the withdrawal is guided off and after passing the auxiliary thread end, the newly spun thread (26), which is free of auxiliary thread, is separated and connected to the end of the upper thread (38) by a knot or a splice.

2. Piecing method according to claim 1, **characterised in that** the auxiliary thread (30) differs from the remaining thread (26) with regard to its properties.

3. Piecing method according to claim 2, **characterised in that** the auxiliary thread (30) is stiffer than the remaining thread (26).

4. Piecing method according to claim 2 or 3, **characterised in that** the auxiliary thread (30) is smoother than the remaining thread (26).

5. Piecing method according to any one of claims 1 to 4, **characterised in that** the auxiliary thread (30) is introduced into the spinning device (5) counter to the normal thread running direction during the spinning operation, before piecing takes place.

6. Piecing method according to any one of claims 1 to 4, **characterised in that** the auxiliary thread (30) is introduced into the spinning device (5) in the normal thread running direction during spinning operation, before piecing takes place.

7. Piecing method according to claim 6, **characterised in that** the auxiliary thread (30) is introduced into the spinning device (5) in two stages.

8. Piecing method according to claim 7, **characterised in that**, in a first stage, the auxiliary thread (30) is introduced into the sliver channel (33) prior to the spinning nozzle device (19) by means of the injector flow, and in a second stage, the auxiliary thread (30) is introduced into the spinning cone (25) by means of acting on the spinning cone (25) by means of reduced pressure and **in that** the spinning nozzle device (19) and the spinning cone (25) are temporarily positioned for the introduction of the auxiliary thread (30) so far apart from one another that the auxiliary thread (30) can be manually grasped between the spinning nozzle device (19) and the spinning cone (25).

9. Piecing method according to any one of claims 1 to 8, **characterised in that** during piecing, a piecing speed is adjusted, which is less than the speed during normal spinning operation.

10. Spinning device on a jet spinning machine for carrying out the piecing method according to claim 1, which comprises a spinning nozzle device (19) for producing an injector flow and a spinning cone (25) for thread formation,
**characterised in that**
a first clamping device (40, 48) for the temporary clamping of the upper thread and a second clamping device (42, 52) for the temporary clamping of the auxiliary thread (30) are associated with the spinning device (5).

11. Spinning device according to claim 10, **characterised in that** the second clamping device (52) is configured as a transporting means for conveying the auxiliary thread (30) and the newly spun thread (36) which then follows.

12. Spinning device according to claim 10 or 11, **characterised in that** at least one storage mechanism for storing the auxiliary thread (30) and the newly spun thread (26), a separating device for separating the auxiliary thread (30) from the thread (26) and a splicing mechanism (47) for connecting the newly spun thread (26) to the upper thread (38) are associated with the spinning device (5).

13. Jet spinning machine with spinning stations arranged next to one another in a row for carrying out the piecing method according to claim 1,
**characterised in that**
a storage mechanism for storing the auxiliary thread (30) and the newly spun thread (26), a separating mechanism for separating the auxiliary thread (30) from the thread (26) and a splicing mechanism (39) for connecting the newly spun thread (26) to the upper thread (38) are arranged only on at least one operating carriage (10) which can be displaced along the spinning stations (2).

14. Jet spinning machine according to claim 13, **characterised in that** at least one clamping mechanism (42) for the temporary clamping of the auxiliary thread (30) is arranged on the operating carriage (10).

## Revendications

1. Procédé pour amorcer le filage sur un dispositif de filature d'un métier à filet à jet d'air (1),
- un ruban de fibres (14) étiré à l'épaisseur d'un fil étant apporté par un banc d'étirage (4) au dispositif de filature (5), un flux rotationnel étant produit par un système de filières entre un organe mécanique d'accumulation de torsion (53) situé du côté d'entrée et un cône de filature (25), flux qui saisit les fibres formant des extrémités libres de fibres et les enroule, en produisant un fil à vraie torsion, autour des fibres déjà liées qui ne participent pas à la rotation, et le fil (26) ainsi formé à partir du ruban de fibres (14) étant tiré à travers le cône de filature creux (25),
**caractérisé en ce qu'**on utilise, pour amorcer le filage, un fil auxiliaire (30) qui est initialement enfilé par son extrémité libre dans le dispositif de filature (5) et extrait à travers le cône de filature (25),
- sachant qu'on amorce ensuite le filage sur le fil auxiliaire continu (30), qui ne participe pas à la torsion, par le fait que les fibres du ruban de fibres (14) sont alimentées sur le fil auxiliaire (30) et enroulées autour de lui,
- et sachant que le fil auxiliaire (30) soumis à l'extraction est évacué et, une fois l'extrémité du fil auxiliaire passée, le fil (26) nouvellement filé, dépourvu de fil auxiliaire, est sectionné et relié à l'extrémité du fil supérieur (38) par un noeud ou une épissure.

2. Procédé pour amorcer le filage selon la revendication 1, **caractérisé en ce que** le fil auxiliaire (30) présente des propriétés différentes de celles du fil restant (26).

3. Procédé pour amorcer le filage selon la revendication 2, **caractérisé en ce que** le fil auxiliaire (30) est plus rigide que le fil restant (26).

4. Procédé pour amorcer le filage selon la revendication 2 ou 3, **caractérisé en ce que** le fil auxiliaire (30) est plus lisse que le fil restant (26)

5. Procédé pour amorcer le filage selon l'une des revendications 1 à 4, **caractérisé en ce que** le fil auxiliaire (30) est, avant d'amorcer le filage, introduit dans le dispositif de filature (5) à l'encontre de la direction normale de circulation du fil lors du filage.

6. Procédé pour amorcer le filage selon l'une des revendications 1 à 4, **caractérisé en ce que** le fil auxiliaire (30) est, avant d'amorcer le filage, introduit dans le dispositif de filature (5) dans la direction normale de circulation du fil lors du filage.

7. Procédé pour amorcer le filage selon la revendication 6, **caractérisé en ce que** l'introduction du fil auxiliaire (30) dans le dispositif de filature (5) s'effectue en deux étapes.

8. Procédé pour amorcer le filage selon la revendication 7, **caractérisé en ce qu'**au cours d'une première étape, on entreprend l'introduction du fil auxiliaire (30) dans le canal de ruban de fibres (33) avant le système de filières (19), et au cours d'une seconde étape, on entreprend l'introduction du fil auxiliaire (30) dans le cône de filature (25) en sollicitant le cône de filature (25) en dépression, et **en ce que** le système de filières (19) et le cône de filature (25) sont provisoirement, pour l'introduction du fil auxiliaire (30), positionnés à une distance suffisante l'un de l'autre pour que le fil auxiliaire (30) puisse être saisi manuellement entre le système de filières (19) et le cône de filature (25).

9. Procédé pour amorcer le filage selon l'une des revendications 1 à 8, **caractérisé en ce qu'**on règle pendant l'amorçage du filage une vitesse d'amorçage du filage qui est inférieure à la vitesse lors du filage normal.

10. Dispositif de filature sur un métier à filet à jet d'air, pour la mise en oeuvre du procédé pour amorcer le filage selon la revendication 1, comprenant un système de filières (19) pour produire un flux d'injection et un cône de filature (25) pour former le fil,
**caractérisé en ce qu'**un premier organe de pincement (40, 48) pour pincer provisoirement le fils supérieur et un second organe de pincement (42, 52) pour pincer provisoirement le fil auxiliaire (30) sont associés au dispositif de filature (5)

11. Dispositif de filature selon la revendication 10, **caractérisé en ce que** le second organe de pincement (52) est conçu comme moyen de transport pour véhiculer le fil auxiliaire (30) et le fil (26) nouvellement filé qui fait suite à ce dernier.

12. Dispositif de filature selon la revendication 10 ou 11, **caractérisé en ce qu'**au moins un organe d'emmagasinage pour emmagasiner le fil auxiliaire (30) et le fil (26) nouvellement filé, un organe de sectionnement pour détacher le fil auxiliaire (30) du fil (26) et un organe à épisser (47) pour relier le fil (26) nouvellement filé au fil supérieur (38) sont associés au dispositif de filature (5).

13. Métier à filet à jet d'air avec des postes de filature disposés en une rangée les uns à côté des autres, pour la mise en oeuvre du procédé pour amorcer le filage selon la revendication 1,
**caractérisé en ce qu'**un organe d'emmagasinage pour emmagasiner le fil auxiliaire (30) et le fil (26) nouvellement filé, un organe de sectionnement pour détacher le fil auxiliaire (30) du fil (26) et un organe à épisser (39) pour relier le fil (26) nouvellement filé au fil supérieur (38) sont disposés uniquement sur au moins un chariot de desserte (10) pouvant être déplacé le long des postes de filature (2).

14. Métier à filet à jet d'air selon la revendication 13, **caractérisé en ce qu'**au moins un organe de pincement (42) pour pincer provisoirement le fil auxiliaire (30) est disposé sur le chariot de desserte (10).
